# EUROPÄISCHE PATENTSCHRIFT

(11) **EP 0 933 494 B1**
(45) Veröffentlichungstag und Bekanntmachung des Hinweises auf die Patenterteilung: **15.10.2003**
(21) Anmeldenummer: 99810057.2
(22) Anmeldetag: 26.01.1999
(51) Int. Cl.: E04H 12/22, D06F 57/04

(54) **Vorrichtung zur Aufbewahrung von Wäscheschirmen an Bauwerken**
Device for storing umbrella-type clothes dryers against buildings
Dispositif de rangement le long de bâtiments de séchoirs à linge du type parapluie

(30) Priorität: 02.02.1998 CH 23798
(43) Veröffentlichungstag der Anmeldung: 04.08.1999
(73) Patentinhaber: Ziesack, Paul, 5623 Boswil (CH)
(72) Erfinder: Ziesack, Paul, 5623 Boswil (CH)

(56) Entgegenhaltungen:
- DE-A- 4 319 004
- DE-A- 4 418 062
- NL-C- 1 007 372
- US-A- 1 833 022
- US-A- 2 424 646
- US-A- 2 794 414
- US-A- 3 973 677
- US-A- 5 321 904
- US-A- 5 332 109

## Beschreibung

Die Erfindung betrifft eine Vorrichtung zur Aufbewahrung von Wäscheschirmen an Bauwerken, insbesondere von handelsüblichen Wäscheschirmen, mit einem Führungsrohr, das durch ein Rechteckrohr mit der Grundplatte verbunden ist, welche mit Löchern für die Befestigung mit Schrauben und Dübeln versehen ist.

Bisher werden Wäscheschirme bei Nichtgebrauch im Keller, Garage, Waschküche etc. aufbewahrt und müssen für den Einsatz zum Wäschetrocknen vorwiegend von Frauen in mühsamer Arbeit über teilweise grosse Distanzen zu ihrem Einsatzort getragen werden, der sich oft an einem Standort befindet, der nur über Treppen erreichbar ist.
Da die handelsüblichen Wäscheschirme in der Regel eine Länge von 2 Metern und mehr aufweisen, ist der Transport der Wäscheschirme nicht ungefährlich.

Eine Vorrichtung zur Befestigung an Bauwerken mit einem Führungsrohr ist zwar aus der US-A-2 794 414 bekannt. Diese enthält die im Oberbegriff des Anspruch 1 aufgefürhten Merkmale, jedoch gibt es bis heute auf dem Markt keine Vorrichtungen zur ganzjährigen Aufbewahrung von Wäscheschirmen, die an Bauwerken (Hausfassade, Mauer, Hausgang, etc.) einfach und formschön montiert werden können.

Die Vorrichtung erübrigt das aufwendige, unnötige Herumtragen des Wäscheschirmes auf ein Minimum. Weiter besteht die Möglichkeit, den Wäscheschirm das ganze Jahr am gleichen Ort zu deponieren und er kann mittels handelsüblicher Kunststoffhüllen schmutzfrei auch überwintert werden.

Die Erfindung hat sich zur Aufgabe gestellt, die erwähnten Nachteile zu vermeiden und eine Vorrichtung zu schaffen, mit welcher auf einfache Weise Wäscheschirme in der Nähe des Trocknungsstandortes an Bauwerken mittels Schrauben und Dübeln montiert werden können.

Die Erfindung wird anhand von Zeichnungen, welche schematisch die Vorrichtung für Wäscheschirme und Einzelheiten davon zeigen, noch näher erläutert.
**Fig. 1:** Eine Seitenansicht der Vorrichtung zur Aufnahme eines Wäscheschirms.
**Fig. 2:** Die Frontansicht der Vorrichtung von *Fig. 1*
**Fig. 3:** Die Lagerung des Wäscheschirms in der Vorrichtung

## Patentansprüche

1. Vorrichtung aus Stahl zur Befestigung an Bauwerken, insbesondere zur Aufnahme von Wäscheschirmen, mit einem Führungsrohr, **dadurch gekennzeichnet, daß** das Führungsrohr - in Gebrauchsstellung - unten mit einem Drahtbügel abgeschlossen ist und durch ein Rechteckrohr mit einseitiger Schräge mit einer Grundplatte verbunden ist welche mit Löchern versehen ist, und dass die Vorrichtung mittels Dübel (2) und Schrauben (3) am Bauwerk (0) montierbar ist.

2. Vorrichtung nach Anspruch 1, **dadurch gekennzeichnet, dass** die quadratische Grundplatte (1) mit Löchern (4) versehen ist und mit einem rechteckigen Rohr (5) mit Grundplatte (1) und Führungsrohr (7) verbunden ist.

3. Vorrichtung nach den Ansprüchen 1 und 2, **dadurch gekennzeichnet, dass** das Führungsrohr (7) einseitig schräg (6) mit dem Rechteckrohr (5) verbunden ist und zur Aufnahme des Wäscheschirmrohrs (11) vorgesehen ist.

4. Vorrichtung nach den Ansprüchen 1, 2 und 3, **dadurch gekennzeichnet, dass** das Führungsrohr (7) unten mit einem Drahtbügel (8) als Abschluss versehen ist.

5. Vorrichtung nach Ansprüchen 1,2,3 und 4, **dadurch gekennzeichnet, dass** der Drahtbügel (8) mit dem Führungsrohr (7) verbunden (9) ist und unten vorsteht (10) damit das Rohr (11) des Wäscheschirms (12) arretiert wird.

## Claims

1. Device made from steel for securing to buildings, in particular, for accommodating umbrella clothes driers, comprising a guide tube, **characterised in that** the guide tube - in its used position - terminates in a wire hoop at the bottom and that a rectangular tube with a one-sided bevelling connects the guide tube to the base plate, containing holes and that the device can be fixed to the building (0) using dowels (2) and screws (3).

2. Device according to claim 1, **characterised in that** the square base plate (1) contains holes (4) and that a rectangular tube (5) connects the base plate (1) with the guide tube (7).

3. Device according to claims 1 and 2, **characterised in that** the guide tube (7) is connected to the rectangular tube (5) with a one-sided bevelling (6) and is provided for accommodating the umbrella clothes drier (11).

4. Device according to claims 1, 2 and 3, **characterised in that** the guide tube (7) terminates in a wire hoop (8) at the bottom.

5. Device according to claims 1, 2, 3 and 4, **characterised in that** the wire hoop (8) is connected (9) to a guide tube (7) and protrudes at the bottom (10) to secure the tube (11) of the umbrella clothes drier (12).

## Revendications

1. Dispositif en acier destiné à être fixé sur des ouvrages de construction, en particulier pour recevoir des étendoirs à linge, présentant un tube de guidage, **caractérisé en ce que** le tube de guidage - en position d'utilisation - est terminé en bas par un étrier métallique et est relié par un tube carré présentant un biseau unilatéral à une plaque de base laquelle est pourvue de trous et **en ce que** le dispositif peut être monté au moyen de chevilles (2) et de vis (3) sur l'ouvrage de construction (0).

2. Dispositif selon la revendication 1, **caractérisé en ce que** la plaque de base carrée (1) est pourvue de trous (4) et est reliée par l'intermédiaire d'un tube carré (5) à la plaque de base (1) et au tube de guidage (7).

3. Dispositif selon les revendications 1 et 2, **caractérisé en ce que** le tube de guidage (7) est relié de manière oblique unilatéralement (6) au tube carré (5) et est prévu pour recevoir le tube d'étendoir à linge (11).

4. Dispositif selon les revendications 1, 2 et 3, **caractérisé en ce que** le tube de guidage (7) est pourvu en bas d'un étrier métallique (8) en tant que fermeture.

5. Dispositif selon les revendications 1, 2, 3 et 4, **caractérisé en ce que** l'étrier métallique (8) est assemblé (9) au tube de guidage (7) et fait saillie en bas (10) afin que le tube (11) de l'étendoir à linge (12) soit arrêté.
